# FASCICULE DE BREVET EUROPEEN

(11) **EP 3 590 623 B1**
(45) Date de publication et mention de la délivrance du brevet: **14.04.2021**
(21) Numéro de dépôt: 19180171.1
(22) Date de dépôt: 14.06.2019
(51) Int. Cl.: B21D 39/02

(54) **OUTIL D'ANGLAGE ET PROCÉDÉ DE PLIAGE MIS EN OEUVRE PAR UN TEL OUTIL**
ANGULIERWERKZEUG UND BIEGEVERFAHREN MITTELS EINES SOLCHEN WERKZEUGS
ANGLING TOOL AND BENDING METHOD USING SUCH A TOOL

(30) Priorité: 05.07.2018 FR 1856190
(43) Date de publication de la demande: 08.01.2020
(73) Titulaire: PSA Automobiles SA, 78300 Poissy (FR)
(72) Inventeur: LAURAND, Pascal, 35890 Laille (FR); CHOUIN, Christophe, 35330 La Chapelle Bouexic (FR); NOIZET, Anthony, 35560 Bazouges la Perouse (FR)

(56) Documents cités:
- WO-A1-2014/199032
- WO-A2-2010/017171
- DE-U1-202009 006 053

## Description

L'invention se situe dans le domaine du sertissage de deux pièces en tôle et concerne plus particulièrement les outils d'anglage.

Certaines pièces d'un véhicule nécessitent un sertissage d'un de leurs bords. C'est notamment le cas pour les doublures de porte d'un véhicule automobile qui sont serties par un bord d'élément de carrosserie. Ce sertissage est réalisé à l'aide d'un dispositif de sertissage, ou tête de sertissage, monté sur un robot et déplacé par ce dernier de sorte à replier un bord d'une pièce sur un bord d'une autre pièce. Les pièces sont disposées sur une matrice et y sont maintenues en place. Avant l'opération de sertissage, le bord de la pièce de tôle à plier présente généralement une inclinaison de 90 degrés avec le bord de l'autre pièce. Une fois l'opération de sertissage terminée, les deux bords sont parallèles l'un par rapport à l'autre, en ce qu'un des bords est complètement plié sur l'autre bord.

De manière connue, le sertissage des coins des pièces se déroule en deux étapes comprenant une première étape pour plier le bord de la tôle à plier selon un premier angle d'environ 45 degrés vers l'autre pièce, et une deuxième étape pour rabattre complètement ce dernier sur l'autre pièce à l'aide d'une tête de sertissage. La première étape est généralement réalisée à l'aide d'un outil d'anglage qui peut se présenter soit sous forme d'une unité rotative ou linéaire, soit sous forme d'un outil d'anglage robotisé.

Le document FR2997876 présente une machine comprenant une matrice destinée à supporter deux pièces de tôle, une unité d'anglage mécanique agencée pour plier le bord d'une des pièces suivant un angle d'environ 45 degrés vers l'autre pièce, et un organe de serrage pour maintenir les deux pièces en tôle. La matrice, l'unité d'anglage et l'organe de serrage sont montés sur un premier bâti lui-même monté mobile sur un second bâti grâce à des moyens de réglage. Ces moyens de réglage permettent d'adapter facilement la position du premier bâti par rapport au second bâti de sorte à adapter la machine à différentes tailles de pièces.

De tels outils d'anglage sont cependant encombrants et nécessitent l'utilisation d'un robot supplémentaire spécifiquement pour la seconde étape de sertissage. Dans une logique de diminution des coûts et de l'encombrement, les outils d'anglage peuvent être associés aux robots de sertissage. Ainsi, il est connu des têtes de robot dédiées au sertissage comprenant un galet de sertissage et en outre une lame d'anglage. Malheureusement, la tête du robot n'est pas guidée lors de l'étape d'anglage, et il arrive que cette dernière se décale sous l'effort, dégradant la qualité du sertissage.

Par ailleurs, le document WO2014/199032 présente un ensemble comprenant un outil d'anglage et un outil de sertissage de deux pièces. L'outil d'anglage comprend un bâti fixe sur lequel est monté pivotant un bras portant une lame destinée à prendre appui sur le bord d'une des pièces afin de la plier en direction de l'autre pièce. L'outil de sertissage comprend une tête de sertissage portée par un robot et équipée d'un galet qui va coopérer avec une ouverture réalisée dans l'outil d'anglage afin que le mouvement du robot puisse commander le pivotement du bras.

Cette solution est intéressante, mais les outils de sertissage comprennent généralement un amortisseur, qui est utile lors de l'étape de sertissage pour contrôler la force d'appui du galet de sertissage sur le bord de la pièce et le préserver de l'usure, mais qui empêche l'application d'une force continue contre le bord de la pièce nécessaire pour un anglage de qualité

Le document DE 20 2009 006053 U1 divulgue les caractéristiques du préambule de la revendication 1. Il y a donc un besoin d'amélioration des outils d'anglage en particulier lorsqu'ils sont sous forme robotisée.

A cet effet et selon un premier aspect, l'invention a pour objet un outil d'anglage pour plier un bord d'une première pièce vers un bord d'une deuxième pièce, l'outil d'anglage comprenant une première partie formant un porte-lame et comprenant un corps sur lequel est monté au moins un bloc d'anglage, ladite première partie étant destinée à être fixée à un bras de robot ; l'outil d'anglage étant remarquable en ce qu'il est en deux parties et comprend au moins une deuxième partie formant un appui, la ou les deuxièmes parties étant destinées à être fixées à un îlot de sertissage, en ce que les deux parties présentent des moyens d'assemblage pour l'assemblage l'une à l'autre en vue de leur coopération lors d'une opération d'anglage, et en ce que lesdits moyens d'assemblage forment une liaison pivot autorisant un mouvement de rotation de la première partie par rapport à la deuxième partie selon un axe de rotation, et comprennent un élément mâle destiné à s'insérer dans un élément femelle par un mouvement de translation parallèle audit axe de rotation.

Comme on l'aura compris à la lecture de la définition qui vient d'en être donnée, l'invention propose un outil d'anglage robotisé en deux parties qui s'assemblent lors d'une opération d'anglage. L'invention est avantageuse en ce qu'une même première partie, c'est-à-dire un même porte-lame, peut coopérer successivement avec plusieurs deuxièmes parties, c'est-à-dire plusieurs appuis répartis aux différents coins du bord de la première pièce. Cette configuration limite le nombre de robots à utiliser et l'encombrement de l'outil d'anglage dans l'îlot de sertissage. Par ailleurs, l'outil d'anglage n'utilisant pas la tête d'un robot de sertissage, aucun amortisseur n'est présent et une force continue peut-être appliquée pour plier le bord de la première partie. La première partie est destinée à être fixée sur le bras d'un robot et va prendre appui sur la deuxième partie qui est fixe pour éviter d'être repoussée par contre-réaction de la tôle à plier lors de l'opération d'anglage. Le mode d'assemblage par liaison pivot suite à l'insertion d'un élément mâle dans un élément femelle selon la direction de l'axe de rotation est avantageux en ce qu'il permet de créer une liaison pivot à un seul degré de liberté. Une telle liaison pivot est robuste en ce qu'elle assure le maintien en position des deux éléments d'assemblages l'un par rapport à l'autre durant toute l'opération d'anglage. En effet, les forces mises en jeu lors de la rotation du porte-lame ne sont pas orientées selon des directions risquant de faire sortir l'élément mâle de l'élément femelle.

Selon une mise en œuvre préférée de l'invention, le ou les blocs d'anglage comprenant des lames, l'outil d'anglage est remarquable en ce que la première partie comprend au moins deux blocs d'anglage répartis sur le contour de son corps et/ou disposés étagés selon la hauteur dudit corps ; de sorte à ce que lorsque la lame d'un bloc d'anglage plie le bord de la première pièce, la ou les lames du ou des autres blocs d'anglage n'entrent pas en contact avec ledit bord. De préférence, chaque lame présente une forme différente.

Selon un mode de réalisation préféré, au moins un moyen d'assemblage porté par la première partie est associé à au moins un bloc d'anglage et est disposé sur ledit corps de façon à être diamétralement opposé audit ou auxdits blocs d'anglage. De préférence, le corps de la première partie comprenant une extrémité haute destinée à être fixée à un bras de robot, un moyen d'assemblage associé à un bloc d'anglage est disposé sur ledit corps diamétralement opposé audit bloc d'anglage et à la même hauteur que ce dernier par rapport à l'extrémité haute dudit corps.

Selon un autre mode de réalisation alternatif ou complémentaire au précédent, le corps de la première partie comprenant une extrémité haute destinée à être fixée à un bras de robot et une extrémité basse, l'outil d'anglage est remarquable en ce qu'au moins un moyen d'assemblage de la première partie est disposé au niveau de son extrémité basse ; de préférence, sous le corps de ladite première partie par rapport à la verticale.

De manière avantageuse, l'élément mâle et/ou l'élément femelle des moyens d'assemblage comprennent ou sont recouverts de lubrifiant. De préférence, l'élément mâle et/ou l'élément femelle des moyens d'assemblage sont formés ou comprennent une couche extérieure en alliage de cuivre.

Idéalement, l'outil d'anglage comprend au moins deux deuxièmes parties destinées à être fixées à des emplacements différents sur un même îlot de sertissage.

De manière préférentielle, au moins une deuxième partie de l'outil d'anglage comprend au moins deux moyens d'assemblage avec la première partie.

Préférentiellement, au moins une deuxième partie comprend des moyens de réglage de la position d'au moins un moyen d'assemblage.

De manière avantageuse, l'élément femelle est porté par la première partie.

Selon un deuxième aspect, l'invention a pour objet un procédé pour plier un bord d'une première pièce vers un bord d'une deuxième pièce, comprenant au moins une opération d'anglage mise en œuvre par un outil d'anglage selon le premier aspect, ladite opération d'anglage comprenant au moins une étape d'assemblage de la première partie dudit outil d'anglage avec une deuxième partie de sorte à former une liaison pivot, l'assemblage se faisant par insertion d'un élément mâle dans un élément femelle par un mouvement de translation parallèle à l'axe de rotation de la liaison pivot ainsi créée entre la première et la deuxième partie.

L'invention sera bien comprise et d'autres aspects et avantages apparaîtront clairement à la lecture de la description qui suit donnée à titre d'exemple en référence aux planches de dessins annexées sur lesquelles :
- La figure 1 est une vue en perspective d'un outil d'anglage selon l'invention en train de réaliser une opération d'anglage.
- La figure 2 est une vue partielle de l'îlot de sertissage comprenant une deuxième partie fixe d'un outil d'anglage selon l'invention comprenant un élément mâle d'assemblage.
- La figure 3 est une vue d'un bloc d'anglage sur une première partie d'un outil selon l'invention.
- La figure 4 est une vue partielle d'une première partie d'un outil selon l'invention comprenant un moyen d'assemblage comprenant un élément femelle tel qu'associé et diamétralement opposé à un bloc d'anglage.
- La figure 5 est une vue de profil de ce même outil en position pour réaliser une opération d'anglage.
- La figure 6 est une vue analogue à la figure 1 mais vue de profil.

Dans la description qui suit, le terme « comprendre » est synonyme de « inclure » et n'est pas limitatif en ce qu'il autorise la présence d'autres éléments dans l'outil d'anglage ou d'autres étapes ou opérations dans le procédé auquel il se rapporte. Il est entendu que le terme « comprendre » inclut les termes « consister en ». Les termes « haut » et « bas » s'entendront par rapport à la verticale. « Bas » correspond à une proximité au sol plus importante que « haut ». Sur les différentes figures, les mêmes références désignent des éléments identiques ou similaires.

On se réfèrera en premier lieu à la figure 1 qui représente un outil d'anglage 1 selon l'invention conçu pour plier un bord d'une première pièce 3 en direction d'un bord d'une seconde pièce 5. L'outil d'anglage 1 selon l'invention comprend deux parties (7, 9). Une première partie 7 formant un porte-lame et comprenant un corps 11 sur lequel est monté au moins un bloc d'anglage 13. La première partie 7 est fixée à un bras de robot (non représenté) et fait donc office de tête de robot. Le robot peut être le robot destiné à effectuer ultérieurement l'opération de sertissage ou un robot consacré aux opérations d'anglage. La fixation de la première partie 7 au bras du robot peut se faire par l'intermédiaire d'une interface de fixation 15 disposée au niveau de l'extrémité haute dudit corps de la première partie 7. Ce robot est avantageusement associé à un changeur automatique de tête (non représenté) permettant d'utiliser le même robot pour réaliser à la fois l'opération d'anglage et l'opération de sertissage par fixation d'une tête de sertissage suite à l'opération d'anglage. Eventuellement, l'outil d'anglage comprend au moins deux premières parties pouvant être utilisées alternativement par le robot.

L'outil d'anglage 1 comprend en outre au moins une deuxième partie 9 formant un appui. La deuxième partie 9 est préférentiellement fixe et est fixée à un îlot de sertissage 17. Selon l'invention, les deux parties (7, 9) présentent des moyens d'assemblage (19, 21) pour l'assemblage l'une à l'autre en vue de leur coopération lors d'une opération d'anglage. La coopération se fait par rotation de la première partie 7 par rapport à la deuxième partie 9. Aussi, lesdits moyens d'assemblage (19, 21) forment une liaison pivot autorisant un mouvement de rotation de la première partie 7 par rapport à la deuxième partie 9 selon un axe de rotation donné. La deuxième partie 9 a donc pour rôle de guider le mouvement de la première partie 7, la positionnant et lui offrant un appui. Cet appui va permettre d'effectuer l'opération d'anglage, c'est-à-dire d'écrasement de tôle, avec l'effort souhaité et sans que la première partie soit déviée de sa trajectoire par la contre-réaction, ou la résistance, montrée par les bords de la pièce à plier.

La première partie 7 et la deuxième partie 9 sont configurées pour présenter une position désassemblée où les deux parties (7, 9) sont à distance l'une de l'autre et une position assemblée où les deux parties (7, 9) coopèrent de sorte à plier le bord de la première pièce vers le bord de la seconde pièce. Ainsi, la première partie 7 peut coopérer successivement avec plusieurs deuxièmes parties 9 différentes de sorte à ce que le bras d'un seul robot puisse effectuer avantageusement plusieurs, voire toutes les opérations d'anglage des coins du bord de la première pièce. Selon une mise en œuvre préférée de l'invention non représentée, l'outil d'anglage comprend une pluralité de deuxièmes parties agencées sur un même îlot de sertissage de telle sorte à ce qu'une deuxième partie soit disposée en regard de chaque angle ou coin montré par les pièces à sertir. Ainsi, préférentiellement, l'outil d'anglage comprend au moins deux deuxièmes parties destinées à être fixées à des emplacements différents sur un même îlot de sertissage. La figure 2 représente une deuxième partie 9 désassemblée de la première partie.

Avantageusement, en revenant à la figure 1, on voit que les moyens d'assemblage (19, 21) comprennent un élément mâle 21 destiné à s'insérer dans un élément femelle 19 par un mouvement de translation parallèle à l'axe de rotation de la liaison pivot.

Comme représenté en figure 3, la première partie 7 comprend un corps 11 sur lequel est monté au moins un bloc d'anglage 13. De préférence, la première partie comprend au moins deux blocs d'anglage répartis sur le contour de son corps, c'est-à-dire qu'ils sont disposés soit sur des faces latérales différentes du corps, soit sur le contour cylindrique du corps selon le cas. Sur la figure 3, le deuxième bloc d'anglage n'est pas représenté, mais le corps 11 de la première partie 7 présente un emplacement 23 avec une interface de fixation qui est destinée à recevoir un tel deuxième bloc d'anglage. Chaque bloc d'anglage 13 comprend une lame 25 de forme spécifique et adaptée à la pièce à plier. De préférence, les lames 25 de chacun des blocs d'anglage 13 présentent une forme différente, de sorte à adapter la première partie 7 à différentes opérations d'anglage des coins du bord de la première pièce. Avantageusement, le ou les blocs d'anglage comprennent en outre des moyens de réglage 27 pour un positionnement précis de la lame. Par exemple, au moyen d'une ou plusieurs cales 29.

On comprend que lorsque l'une des lames 25 est utilisée pour plier le bord de la première pièce, la ou les autres lames n'entrent pas en contact avec ledit bord. Dans l'exemple représenté, le corps 11 de la première partie 7 est configuré pour porter deux blocs d'anglage de sorte à ce que les lames soient agencées à angle droit l'une par rapport à l'autre. D'autres configurations sont possibles, par exemple un angle de 60 degrés entre deux lames. Une autre configuration possible est d'avoir une disposition étagée des blocs d'anglage selon la hauteur du corps de la première partie. Dans une telle configuration, on aura avantage à ce que les blocs d'anglage disposés à proximité de l'extrémité basse du corps de la première partie soient agencés en retrait par rapport aux blocs d'anglage disposés à proximité de l'extrémité haute du corps de la première partie.

Plus généralement, la première partie 7 peut comprendre au moins deux blocs d'anglage, de préférence au moins trois blocs d'anglage, de préférence encore au moins quatre blocs d'anglage, préférentiellement au moins cinq blocs d'anglage, plus préférentiellement au moins six blocs d'anglage. Le nombre de blocs d'anglage portés par une première partie 7 peut dépendre du positionnement des moyens d'assemblage (19, 21) portés par cette même première partie 7.

Selon un mode de réalisation préféré représenté en figure 4, au moins un moyen d'assemblage 19 porté par la première partie 7 est associé à au moins un bloc d'anglage 13 et est disposé sur le corps 11 de la première partie 7 de façon à être diamétralement opposé audit ou auxdits blocs d'anglage 13. De préférence, et comme dans l'exemple illustré, un moyen d'assemblage 19, ici un élément femelle 19, associé à un bloc d'anglage 13 est disposé sur ledit corps 11 de la première partie 7 de sorte à être diamétralement opposé audit bloc d'anglage 13 et est placé à la même hauteur que ce dernier 13 par rapport à l'extrémité haute dudit corps 11. Lorsque au moins deux blocs d'anglage sont répartis sur le contour du corps de la première partie, de sorte à montrer un angle entre eux, la première partie présentera avantageusement deux éléments d'assemblage également répartis sur son corps de telle sorte que chacun des éléments d'assemblage soit disposé de façon à être diamétralement opposé au bloc d'anglage auquel il est associé. Sur la figure 4, le deuxième moyen d'assemblage n'est pas représenté, mais le corps 11 de la première partie 7 présente un emplacement 31 avec une interface de fixation qui est destiné à recevoir un tel deuxième élément d'assemblage.

Selon un autre mode de réalisation alternatif ou complémentaire non représenté, le corps de la première partie comprenant une extrémité haute destinée à être fixée à un bras de robot et une extrémité basse, au moins un moyen d'assemblage de la première partie est disposé au niveau de son extrémité basse. De préférence, au moins un moyen d'assemblage est disposé sous le corps de ladite première partie par rapport à la verticale. Une disposition des moyens d'assemblage sous le corps de la première partie permet de libérer de l'espace sur le corps de la première partie en vue d'un placement de blocs d'anglage supplémentaires.

Selon un mode de réalisation non représenté, au moins une deuxième partie de l'outil d'anglage comprend au moins deux moyens d'assemblage avec la première partie. Il est ainsi possible de prévoir plusieurs positionnements de la première partie sur une même deuxième partie. De manière alternative ou complémentaire, au moins une deuxième partie comprend des moyens de réglage de la position d'au moins un moyen d'assemblage qu'elle porte.

Dans l'exemple de réalisation représenté, l'élément femelle 19 est porté par la première partie 7. Néanmoins, l'homme du métier adaptera sans peine l'invention à la présence d'éléments mâles sur la première partie destinés à coopérer avec des éléments femelles portés par la deuxième partie. Lorsque la première partie comprend plus d'un moyen d'assemblage, il est possible d'envisager un panachage d'éléments mâles et femelles. Par exemple, lorsque la première partie comprend deux moyens d'assemblage, il peut être avantageux que l'un soit un élément femelle et l'autre un élément mâle, le panachage permettant un détrompage pendant les phases de réglage de la position des blocs d'anglage.

De manière avantageuse, l'élément mâle 21 et/ou l'élément femelle 19 des moyens d'assemblage comprennent ou sont recouverts de lubrifiant. En particulier, l'élément mâle 21 et/ou l'élément femelle 19 des moyens d'assemblage peuvent être formés au moins en partie d'un matériau autolubrifiant, tel qu'un alliage de cuivre. Par exemple, l'élément mâle 21 et/ou l'élément femelle 19 peuvent comprendre des bagues en alliage de cuivre. L'élément mâle 21 et/ou l'élément femelle 19 peuvent être également formés en acier et recouvert d'un additif lubrifiant. Les forces de frottement entre l'élément mâle 21 et l'élément femelle 19 lors des opérations d'anglage sont ainsi diminuées, ce qui permet de ralentir leur usure.

Le fonctionnement de l'outil d'anglage 1 selon l'invention est illustré en référence aux figures 5 et 6 et conjointement à son procédé de mise en œuvre.

Le procédé pour plier un bord d'une première pièce 3 vers un bord d'une deuxième pièce 5, comprend au moins une opération d'anglage mise en œuvre par un outil d'anglage 1 tel que décrit ci-dessus. Ladite opération d'anglage comprenant au moins une étape d'assemblage, illustrée en figure 5, de la première partie 7 dudit outil 1 avec une deuxième partie 9 de sorte à former une liaison pivot. L'assemblage se fait par l'insertion d'un élément mâle 21 dans un élément femelle 19 par un mouvement de translation parallèle à l'axe de rotation de la liaison pivot ainsi créée entre la première 7 et la deuxième partie 9. Dans une opération suivante illustrée en figure 6, le robot va incliner la première partie 7 en direction des pièces (3, 5) à sertir de telle sorte à écraser les bords de la première pièce 3. Ce basculement ou rotation de la première partie 7 par rapport à la deuxième partie 9 se fait selon l'axe de rotation de la liaison pivot formée par l'accouplement entre les parties mâle 21 et femelle 19 des moyens d'assemblage de l'outil. On comprend la fonction d'appui et de guide de la deuxième partie 9 lors de cette opération.

## Revendications

1. Outil d'anglage (1) pour plier un bord d'une première pièce (3) vers un bord d'une deuxième pièce (5), l'outil d'anglage (1) comprenant une première partie (7) formant un porte-lame et comprenant un corps (11) sur lequel est monté au moins un bloc d'anglage (13), ladite première partie (7) étant destinée à être fixée à un bras de robot ; l'outil d'anglage (1) comprenant au moins une deuxième partie (9) formant un appui, la ou les deuxième parties (9) étant destinées à être fixées à un îlot de sertissage (17), en ce que les deux parties (7, 9) présentent des moyens d'assemblage (19, 21) pour l'assemblage l'une à l'autre en vue de leur coopération lors d'une opération d'anglage, l'outil d'anglage étant **caractérisé en ce que** lesdits moyens d'assemblage (19, 21) forment une liaison pivot autorisant un mouvement de rotation de la première partie (7) par rapport à la deuxième partie (9) selon un axe de rotation, et comprennent un élément mâle (21) destiné à s'insérer dans un élément femelle (19) par un mouvement de translation parallèle audit axe de rotation.

2. Outil d'anglage (1) selon la revendication 1, le ou les blocs d'anglage (13) comprenant des lames (25), l'outil d'anglage (1) étant **caractérisé en ce que** la première partie (7) comprend au moins deux blocs d'anglage (13) répartis sur le contour de son corps (11) et/ou disposés étagés selon la hauteur dudit corps (11) ; de sorte à ce que lorsque la lame (25) d'un bloc d'anglage (13) plie le bord de la première pièce, la ou les lames (25) du ou des autres blocs d'anglage (13) n'entrent pas en contact avec ledit bord ; de préférence, chaque lame présente une forme différente.

3. Outil d'anglage (1) selon la revendication 1 ou 2, **caractérisé en ce qu'**il comprend au moins un moyen d'assemblage porté par la première partie (7), le moyen d'assemblage étant associé à au moins un bloc d'anglage (13) et étant disposé sur ledit corps (11) de façon à être diamétralement opposé audit ou auxdits blocs d'anglage (13) ; de préférence, le corps (11) de la première partie (7) comprenant une extrémité haute destinée à être fixée à un bras de robot, un moyen d'assemblage associé à un bloc d'anglage (13) est disposé sur ledit corps (11) diamétralement opposé audit bloc d'anglage (13) et à la même hauteur que ce dernier par rapport à l'extrémité haute dudit corps (11).

4. Outil d'anglage (1) selon l'une des revendications 1 à 3, le corps (11) de la première partie (7) comprenant une extrémité haute destinée à être fixée à un bras de robot et une extrémité basse, l'outil d'anglage (1) est **caractérisé en ce qu'**au moins un moyen d'assemblage (19, 21) de la première partie (7) est disposé au niveau de son extrémité basse ; de préférence sous le corps (11) de ladite première partie (7) par rapport à la verticale.

5. Outil d'anglage (1) selon l'une des revendications 1 à 4, **caractérisé en ce que** l'élément mâle (21) et/ou l'élément femelle (19) des moyens d'assemblage comprennent ou sont recouverts de lubrifiant ; de préférence l'élément mâle (21) et/ou l'élément femelle (19) des moyens d'assemblage sont formés ou comprennent une couche extérieure en alliage de cuivre.

6. Outil d'anglage (1) selon l'une des revendications 1 à 5, **caractérisé en ce qu'**il comprend au moins deux deuxièmes parties (9) destinées à être fixées à des emplacements différents sur un même îlot de sertissage (17).

7. Outil d'anglage (1) selon l'une des revendications 1 à 6, caractérisé en qu'au moins une deuxième partie (9) dudit outil d'anglage (1) comprend au moins deux moyens d'assemblage (19, 21) avec la première partie (7).

8. Outil d'anglage (1) selon l'une des revendications 1 à 7, **caractérisé en ce qu'**au moins une deuxième partie (9) comprend des moyens de réglage de la position d'au moins un moyen d'assemblage (19, 21).

9. Outil d'anglage (1) selon l'une des revendications 1 à 8, **caractérisé en ce que** l'élément femelle (19) est porté par la première partie (7).

10. Procédé pour plier un bord d'une première pièce (3) vers un bord d'une deuxième pièce (5), comprenant au moins une opération d'anglage mise en œuvre par un outil d'anglage (1) selon l'une des revendications 1 à 9, ladite opération d'anglage comprenant au moins une étape d'assemblage de la première partie (7) dudit outil d'anglage (1) avec une deuxième partie (9) de sorte à former une liaison pivot, l'assemblage se faisant par insertion d'un élément mâle (21) dans un élément femelle (19) par un mouvement de translation parallèle à l'axe de rotation de la liaison pivot ainsi créée entre la première (7) et la deuxième partie (9).

## Patentansprüche

1. Angelwerkzeug (1) zum Biegen eines Randes eines ersten Teils (3) zu einem Rand eines zweiten Teils (5), wobei das Angelwerkzeug (1) einen ersten Teil (7) aufweist, der einen Messerhalter bildet und einen Körper (11) aufweist, an dem mindestens ein Angelblock (13) angebracht ist, wobei der erste Teil (7) zur Befestigung an einem Roboterarm bestimmt ist; Das Angelwerkzeug (1) umfasst mindestens einen zweiten Teil (9), der eine Abstützung bildet, wobei der oder die zweiten Teile (9) zur Befestigung an einer Quetschinsel (17) bestimmt sind, **dadurch gekennzeichnet, dass** die beiden Teile (7, 9) Verbindungsmittel (19, 21) zur Verbindung miteinander im Anglervorgang aufweisen Das Angelwerkzeug ist **dadurch gekennzeichnet, dass** die Verbindungsmittel (19, 21) eine Schwenkverbindung bilden, die eine Drehbewegung des ersten Teils (7) relativ zum zweiten Teil (9) in Bezug auf eine Drehachse erlaubt, und ein Einsteckelement (21) aufweisen, das dazu bestimmt ist, sich in ein Aufnahmeelement (19) durch eine Translationsbewegung parallel zur Drehachse einzufügen.

2. Angelwerkzeug (1) nach Anspruch 1, wobei der oder die Angelblöcke (13) Klingen (25) umfassen, wobei das Angelwerkzeug (1) **dadurch gekennzeichnet ist, dass** der erste Teil (7) mindestens zwei Angelblöcke (13) umfasst, die über die Kontur seines Körpers (11) verteilt und/oder in der Höhe des Körpers (11) abgestuft angeordnet sind; derart, dass beim Zusammenfalten der Klinge (25) eines Angelblockes (13) die Klinge(n) des oder der anderen Angelblockes (13) den Rand des ersten Teils nicht berührt; Vorzugsweise hat jede Klinge eine andere Form.

3. Angelwerkzeug (1) nach Anspruch 1 oder 2, **dadurch gekennzeichnet, dass** es mindestens eine Verbindungseinrichtung umfasst, die von dem ersten Teil (7) getragen wird, wobei die Verbindungseinrichtung mindestens einem Angelblock (13) zugeordnet ist und an dem Körper (11) so angeordnet ist, dass sie dem oder den Angelblöcken (13) diametral gegenüberliegt; Vorzugsweise ist der Körper (11) des ersten Teils (7) mit einem oberen Ende zur Befestigung an einem Roboterarm versehen, wobei an dem Körper (11) ein Verbindungsmittel angeordnet ist, das mit einem Angelblock (13) verbunden ist, der dem Angelblock (13) diametral gegenüberliegt und in der gleichen Höhe wie dieser in Bezug auf das obere Ende des Körpers (11) angeordnet ist.

4. Angelwerkzeug (1) nach einem der Ansprüche 1 bis 3, wobei der Körper (11) des ersten Teils (7) ein oberes Ende zur Befestigung an einem Roboterarm und ein unteres Ende aufweist, wobei das Angelwerkzeug (1) **dadurch gekennzeichnet ist, dass** an seinem unteren Ende mindestens ein Verbindungsmittel (19, 21) des ersten Teils (7) angeordnet ist; vorzugsweise unter dem Körper (11) des ersten Teils (7) in Bezug auf die Vertikalen.

5. Angelwerkzeug (1) nach einem der Ansprüche 1 bis 4, **dadurch gekennzeichnet, dass** das Einsteckelement (21) und/oder das Aufnahmeelement (19) der Verbindungsmittel Schmiermittel umfassen oder überdeckt sind; Vorzugsweise sind das Steckelement (21) und/oder das Aufnahmeelement (19) der Verbindungsmittel ausgebildet oder umfassen eine Außenschicht aus Kupferlegierung.

6. Angelwerkzeug (1) nach einem der Ansprüche 1 bis 5, **dadurch gekennzeichnet, dass** es mindestens zwei zweite Teile (9) umfasst, die an verschiedenen Stellen an ein und derselben Crimpinsel (17) befestigt werden sollen.

7. Angelwerkzeug (1) nach einem der Ansprüche 1 bis 6, **dadurch gekennzeichnet, dass** mindestens ein zweiter Teil (9) des Angelwerkzeugs (1) mindestens zwei Verbindungsmittel (19, 21) mit dem ersten Teil (7) aufweist.

8. Angelwerkzeug (1) nach einem der Ansprüche 1 bis 7, **dadurch gekennzeichnet, dass** mindestens ein zweiter Teil (9) Mittel zur Einstellung der Position mindestens eines Verbindungsmittels (19, 21) aufweist.

9. Angelwerkzeug (1) nach einem der Ansprüche 1 bis 8, **dadurch gekennzeichnet, dass** das Aufnahmeelement (19) von dem ersten Teil (7) getragen wird.

10. Verfahren zum Biegen eines Randes eines ersten Teils (3) zu einem Rand eines zweiten Teils (5), das mindestens einen Anglervorgang umfasst, der von einem Anglerwerkzeug (1) nach einem der Ansprüche 1 bis 9 durchgeführt wird, wobei der Anglervorgang mindestens einen Schritt zum Verbinden des ersten Teils (7) des Anglerwerkzeugs (1) mit einem zweiten Teil (9) umfasst Eine Schwenkverbindung, wobei die Verbindung durch Einsetzen eines Steckerteils (21) in ein Aufnahmeelement (19) durch eine zur Drehachse der Schwenkverbindung parallele Translationsbewegung zwischen dem ersten (7) und dem zweiten Teil (9) erfolgt.

## Claims

1. Angling tool (1) to bend a edge of a first part (3) to a edge of a second part (5), with the English tool (1) consisting of a first part (7) forming a blade carrier and a body (11) on which at least one block of blood is mounted (13), the first part (7) being intended to be attached to a robot arm; the English tool (1) comprising at least a second part (9) forming a support, the second part(s) (9) being intended to be attached to a weaving island (17), in that both parts (7, 9) present means of assembly (19, 21) for the assembly to each other for their cooperation in an anglophone operation age, the tool of blood being **characterized in that** the said means of assembly (19, 21) form a pivot binding allowing a rotation movement of the first part (7) in relation to the second part (9) on a axis of rotation, and include a male element (21) intended to be inserted into a female element (19) by a parallel translation movement of that axis of rotation.

2. Angling tool (1) according to claim 1, the blood block(s) (13) comprising blades (25), the bleeding tool (1) being **characterized in that** part one (7) consists of at least two blocks of English (13) distributed on the contour of its body (11) and/or arranged according to the height of the body (11); so that when the blade (25) of a block of blood (13) folds the edge of the first part, the blade(s) (25) of the other block(s) of blood (13) does not come into contact with the edge of the first part; preferably, each blade has a different shape.

3. Banding tool (1) according to Claim 1 or 2, **characterized in that** it includes at least one means of assembly carried by Part 1 (7), the means of assembly being associated with at least one block of blood (13) and being placed on that body (11) in such a way as to be diametrically opposed to the said blocks of blood (13); preferably, the body (11) of the first part (7) comprising a high end intended to be attached to a robot arm, a means of assembly associated with a block of blood (13) is placed on that body (11) diametrically opposed to that block of blood (13) and at the same height as the latter in relation to the upper end of that body (11).

4. Angling tool (1) According to one of claims 1 to 3, the body (11) of the first part (7) comprising a high end intended to be fixed to a robot arm and a low end, the bleeding tool (1) is **characterized in that** at least one means of assembly (19, 21) of the first part (7) is placed at the lower end; preferably under the body (11) of the first part (7) compared to the vertical.

5. Angling tool (1) according to one of claims 1 to 4, characterized as the male element (21) and/or the female element (19) of the means of assembly include or are covered with lubricant; preferably the male element (21) and/or female element (19) of the means of assembly are formed or include an outer layer of copper alloy.

6. English tool (1) according to one of the claims 1 to 5, characterized as it includes at least two second parts (9) intended to be fixed at different locations on the same weaving island (17).

7. English tool (1) according to one of the claims 1 to 6, characterized as at least a second part (9) of the said English tool (1) includes at least two means of assembly (19, 21) with the first part (7).

8. English tool (1) according to one of the claims 1 to 7, characterized that at least a second part (9) includes means of adjusting the position of at least one means of assembly (19, 21).

9. English tool (1) according to one of the claims 1 to 8, characterized as the female element (19) is carried by the first part (7).

10. Process for folding a border of a first part (3) to a edge of a second part (5), including at least one bleeding operation implemented by a bleeding tool (1) according to one of the claims 1 to 9, the said bleeding operation including at least one step in assembling the first part (7) of the said bleeding tool (1) with a second part (9) so as to form a pivot connection, the assembly being made by inserting a male element (21) into a female element (19) by a translation movement parallel to the axis of rotation of the pivot connection thus created between the first (7) and the second (9).
